# EUROPÄISCHE PATENTSCHRIFT

(11) **EP 1 121 317 B1**
(45) Veröffentlichungstag und Bekanntmachung des Hinweises auf die Patenterteilung: **07.08.2002**
(21) Anmeldenummer: 99948837.2
(22) Anmeldetag: 23.09.1999
(51) Int. Cl.: B65H 20/12, F16C 13/00

(54) **ZUGWALZE FÜR BAHNFÖRMIGE MATERIALIEN, INSBESONDERE FÜR PAPIER- ODER KARTONBAHNEN, KUNSTSTOFF- ODER METALLFOLIEN**
DRAW ROLLER FOR STRIPLIKE MATERIALS, ESPECIALLY PAPER OR CARDBOARD STRIPS, PLASTIC OR METAL FOILS
CYLINDRE DE TRACTION DESTINE A DES MATERIAUX EN BANDES, NOTAMMENT DES BANDES DE PAPIER OU DE CARTON, DES FILMS EN PLASTIQUE OU METAL

(30) Priorität: 16.10.1998 DE 19847799
(43) Veröffentlichungstag der Anmeldung: 08.08.2001
(73) Patentinhaber: Bachofen + Meier AG Maschinenfabrik, CH-8180 Bülach (CH)
(72) Erfinder: HOLTMANN, Bruno, CH-8157 Dielsdorf (CH); DESSOVIC, Konrad, CH-8304 Wallisellen (CH)
(74) Vertreter: Thul, Hermann, Dipl.-Phys.
(86) Internationale Anmeldenummer: EP9907075
(87) Internationale Veröffentlichungsnummer: WO0023366

(56) Entgegenhaltungen:
- EP-A- 0 427 691
- DE-A- 3 100 814
- DE-A- 3 433 332
- DE-A- 4 042 168

## Beschreibung

### Technisches Gebiet

Die Erfindung betrifft eine Zugwalze für bahnförmige Materialien, insbesondere für Papier- oder Kartonbahnen, Kunststoff- oder Metallfolien, die einen um ein feststehendes Innenbauteil rotierend antreibbaren Mantel aufweist, der auf seiner gesamten Mantelfläche Luftdurchtrittsöffnungen aufweist. Das Innere des Mantels ist in segmentförmige Kammern unterteilt, von denen die im Umschlingungsbereich der Bahn angeordnete Kammer mit Unterdruck beaufschlagbar ist. Durch den Unterdruck wird die Bahn an die Walze gesaugt, um die Haftkräfte zu vergrößern und so größere Zugkräfte in die Bahn einleiten zu können.

### Stand der Technik

Bevorzugt werden derartige Zugwalzen in Anlagen zur Herstellung und/oder Veredelung bahnförmiger Materialien (Papier- oder Kartonbahnen. Kunststoff- oder Metallfolien) in Bereichen eingesetzt, in denen eine Krafteinleitung nur an einer Bahnseite möglich ist, beispielsweise weil auf der anderen Bahnseite flüssiges Beschichtungsmaterial aufgetragen ist (DE-AS 14 74 973).

Bei höheren Bahngeschwindigkeiten bereitet die an der Bahn anhaftende Luftgrenzschicht beim Auflaufen der Bahn auf die Walze Probleme. Es bildet sich ein Luftpolster zwischen der Bahn und der Walze, das ein Aufschwimmen der Bahn verursacht und so die Kontaktfläche vermindert. Die Verminderung der Kontaktfläche führt dazu, dass geringere Zugkräfte übertragen werden können. Im Extremfall dreht die Walze unter der Bahn durch.

Aus der DE 34 33 332 A ist eine Vorrichtung zum Befördern von bahnförmigen Material bekannt, die aus einer Saugwalze besteht, deren Querschnitt in mindestens drei Sektoren unterteilt ist. Zwei der Sektoren sind mit je einem selbstständig wirkenden Unterdruckerzeuger verbunden. Die Walze dient bei der Wellpappenherstellung dazu, Bögen mit hoher Lagegenauigkeit zu transportieren, die anschließend kaschiert werden.

Die DE 31 00 814 A beschreibt eine sogenannte Vorgabewalze zum Ablegen von Stoffbahnen auf einen Ablagetisch. Die Walze ist als umlaufende Trommel mit über den Umfang verteilten Durchgangsöffnungen ausgebildet und weist in dem Sektor, der dem Soll- Ablageort des Gutes am Ablagetisch zugewandt ist, Durchgangsöffnungen auf, durch die Luft zum sicheren Abheben des Gutes vom Trommel-Aussenumfang blassbar ist. Um den Zuführort der Stoffbahn zum Ablagetisch besser zu definieren, ist nach einer Ausführungsform an einem weiteren Sektorenabschnitt der Trommel, der der Zuführseite des Gutes benachbart ist, eine Ansaugeinrichtung zum Ansaugen des Gutes angeordnet.

### Darstellung der Erfindung

Der Erfindung liegt die Aufgabe zugrunde, eine Zugwalze der eingangs beschriebenen Art so zu verbessern, dass auch bei hohen Bahngeschwindigkeiten große Zugkräfte übertragbar sind.

Diese Aufgabe wird mit den Merkmalen des Patentanspruchs 1 gelöst.

Die vorgeschaltete zweite Vakuumkammer ermöglicht es, die an der Bahn anhängende Luftgrenzschicht gezielt in dem Maße abzusaugen, dass die Kontaktfläche ausreichend groß bleibt, um die geforderten Zugkräfte übertragen zu können.

Eine zweite Aufgabe der Erfindung besteht darin, eine Zugwalze bereitzustellen, deren Oberfläche einfach auf verschiedene Bahnmaterialien, Geschwindigkeiten und/oder Bahnbreiten anpaßbar ist.

Diese Aufgabe wird mit den Merkmalen des Patentanspruchs 5 gelöst.

Die Unteransprüche enthalten bevorzugte, da besonders vorteilhafte Ausgestaltungen einer erfindungsgemäßen Zugwalze.

### Kurze Beschreibung der Zeichnung

Die Zeichnung dient zur Erläuterung der Erfindung anhand eines vereinfacht dargestellten Ausführungsbeispiels:
- Figur 1: zeigt einen Querschnitt durch die Zugwalze,
- Figur 2: zeigt einen Längsschnitt in Richtung der Drehachse,
- Figur 3: zeigt als Zusammenbauzeichnung die lösbaren Teile, und
- Figur 4: zeigt als Schaltschema die Elemente zur Einstellung der geforderten Druckverhältnisse in den einzelnen Kammern.

### Wege zur Ausführung der Erfindung

Die Zugwalze nach der Erfindung wird in Anlagen zur Herstellung und/oder Veredelung bahnförmiger Materialien (Papier- oder Kartonbahnen, Kunststoff- oder Metallfolien) eingesetzt, um die Bahn mit einer hohen, genau definierten Geschwindigkeit und/oder einem definierten Bahnzug durch einzelne Anlagenbereiche zu ziehen. Derartige Anlagen sind beispielsweise Beschichtungs-, Imprägnier-, Kaschier- oder Laminieranlagen oder Anlagen zur Herstellung von Kunststoffolien. Sie läßt sich vorteilhaft in allen Anlagenbereichen einsetzen, in denen eine Krafteinleitung nur an einer Bahnseite möglich ist, beispielsweise hinter Auftragwerken für Beschichtungsmaterial, wo auf die beschichtete Bahnseite keine Kraft eingeleitet werden kann. In diesen Anlagenbereichen dient sie bevorzugt als Masterdrive, der die Bahngeschwindigkeit exakt vorgibt, oder als Stellglied zur Regelung des Bahnzugs.

Die Zugwalze enthält einen Mantel 1, der rotierend antreibbar ist und auf seiner gesamten Mantelfläche Luftdurchtrittsöffnungen aufweist. Die Luftdurchlässigkeit des Mantels 1 wird durch eine Vielzahl von Bohrungen, durch Fertigung aus einem porösen Material etc. bewirkt. Zusätzlich kann die äußere Mantelfläche mit einem verschleißfesten und/oder die Reibung zur Bahn 2 erhöhenden Belag aus Gummi, Keramik etc. beschichtet sein. Um die Luftströmungen zwischen der Bahn 2 und der äußeren Mantelfläche zu vergleichmäßigen und zugleich Abzeichnungen auf der Bahn 2 zu vermeiden, ist die Mantelfläche bevorzugt mit einem Kunststoff- oder Metallsieb belegt. Der Mantel 1 ist möglichst dünnwandig aus Stahl, Aluminium oder aus einem faserverstärkten Kunststoffmaterial (GFK- oder CFK-Verbund) gefertigt, um sein Gewicht und seine Massenträgheit zu verringern.

Das Innere des Mantels 1 ist durch radiale, sich über die Walzenlänge erstreckende Trennwände 3, 4, 5, 6 in Kammern 7, 8, 9 unterteilt, in denen jeweils getrennte Druckverhältnisse eingestellt werden können. Die Trennwände 3, 4, 5, 6 sind Teil eines im Betrieb feststehenden Innenbauteils und weisen an ihren radialen Enden reibungsfreie, bis an die Innenfläche des Mantels 1 reichende Dichtungen 10 auf. Bevorzugt besteht das Innenbauteil aus einem äußeren, sich koaxial zur Walzenachse erstrekkenden Rohr 11, auf dem die Trennwände 3, 4, 5, 6 sich radial nach außen erstrekkend befestigt sind und das in eine entsprechende Anzahl von Verteilkammern 12, 13, 14 unterteilt ist, die über Öffnungen 15, 16, 17 mit den Vakuumkammern 7, 8, 9 in Verbindung stehen. Die Verteilkammern 12, 13, 14 sind an einem axialen Ende des Rohres 11 jeweils an eine Unterdruck- oder Druckleitung 18, 19, 20 angeschlossen, um die nachfolgend näher erläuterten Druckverhältnisse in den einzelnen Kammern 7, 8, 9 einzustellen. Zusätzlich ist das gesamte Innenbauteil um die Walzenachse verdrehbar gelagert, um die Position der segmentförmigen Kammern 7, 8, 9 relativ zum Umschlingungsbereich der Bahn 2 einstellen zu können. Bevorzugt erfolgt die Drehung des Innenbauteils motorisch mit einem Stellmotor, der von einer Steuer- oder Regeleinrichtung gesteuert wird. Die Steuer- oder Regeleinrichtung positioniert das Innenbauteil nach vorgegebenen Algorithmen, die bestimmte physikalische Eigenschaften der Bahn, beispielsweise deren Porosität, und bestimmte Betriebsvariablen, beispielsweise die Bahngeschwindigkeit, als Parameter enthalten.

Im vorliegenden Ausführungsbeispiel wird die Verteilkammer 14 von einem koaxial im äußeren Rohr 11 angeordneten Innenrohr 21 gebildet, die über einen Stutzen mit der Kammer 9 verbunden ist. Sie ist an die Druckleitung 20 angeschlossen, während die mit den Vakuumkammern 7, 8 in Verbindung stehenden Verteilkammern 12, 13 an die Unterdruckleitungen 18, 19 angeschlossen sind. Die Verteilkammern 12, 13 werden zwischen dem äußeren Rohr 11 und dem inneren Rohr 21 durch entsprechende Trennwände 22 gebildet.

Wesentlich für die erfindungsgemäße Zugwalze ist, dass im Innern zwei mit Unterdruck beaufschlagbare Vakuumkammern 7, 8 vorhanden sind, deren Unterdruck unabhängig voneinander einstellbar ist. Die beiden Vakuumkammern 7, 8 sind in Umfangsrichtung der Walze unmittelbar aufeinanderfolgend angeordnet, wobei in der in Laufrichtung der Bahn 2 (= Drehrichtung der Zugwalze) vorderen Vakuumkammer 7 ein größerer Unterdruck einstellbar ist als in der nachfolgenden Vakuumkammer 8, die jedoch ebenfalls mit Unterdruck beaufschlagbar ist. Die erste Vakuumkammer 7 umfaßt einen Winkelbereich von mindestens 10°, bevorzugt 20° bis 90°, die zweite Vakuumkammer 8 umfaßt einen Winkelbereich von mindestens 20°. Bevorzugt umfaßt die zweite Vakuumkammer 8 einen größeren Winkelbereich als die erste Vakuumkammer 7. Der gesamte Saugwinkel beider Vakuumkammern 7, 8 ist zumindest so groß wie der Umschlingungswinkel der Bahn 2, der 30° bis 240° beträgt.

Bei der bevorzugten Ausführungsform folgt im inneren des Mantels 1 auf die zweite Vakuumkammer 8 eine Druckkammer 9, in der ein Überdruck erzeugt wird. Die im Bereich der Druckkammer 9 aufgrund des Überdrucks durch die Öffnungen im Mantel 1 austretende Luft unterstützt das Ablösen der Bahn 2 von der Walze. Die Trennwand 5 zwischen der Vakuumkammer 8 und der Druckkammer 9 ist daher entlang der Mantellinie angeordnet, wo das Ablösen der Bahn 2 von der Walze gewünscht wird. Das Innere des Mantels 1 ist im Segment 23 zwischen der Druckkammer 9 und der ersten Vakuumkammer 7 weder an eine Druckluftzufuhr noch an eine Unterdruckleitung angeschlossen, da dieser Bereich weder von der Bahn 2 umschlungen ist noch dort auf die Bahn 2 eingewirkt wird. An beiden Stirnseiten weist das Segment 23 Durchgangsbohrungen 35 auf, durch die ein Druckausgleich auf Atmosphärendruck bei Leckagen an Trennwänden bewirkt wird.

Vor dem Betrieb der Zugwalze wird das Innenbauteil mit den Trennwänden 3, 4, 5, 6 so eingestellt, dass sich die erste Vakuumkammer 7 in dem Bereich befindet, in dem die Bahn 2 auf die Walze aufläuft. Bevorzugt erfolgt die Einstellung derart, dass sich die Trennwand 4 zwischen den beiden Vakuumkammern 7, 8 im Bereich der gewünschten Auflauflinie befindet. Die zweite Vakuumkammer 8 ist so gestaltet und eingestellt, dass sie den Umschlingungsbereich der Bahn 2 abdeckt. Anschließend folgt die Druckkammer 9 im Ablaufbereich der Bahn 2. Im Betrieb wird in der zweiten Vakuumkammer 8 im umschlungenen Bereich ein Unterdruck zwischen 1 KPa und 10 KPa eingestellt, der von der von der Empfindlichkeit des Materials und der Bahngeschwindigkeit abhängt. In der vorgelagerten Kammer 7 wird ein größerer Unterdruck eingestellt. Die Druckdifferenz zwischen den beiden Kammern 7, 8 beträgt mindestens 0,5 KPa, bevorzugt 1 KPa bis 10 KPa. Der größere Unterdruck in der ersten Vakuumkammer 7 bewirkt, dass beim Auflaufen der Bahn 2 auf die Walze die an der Bahn 2 anhängende Luftgrenzschicht vermindert wird. Es wird so ein Aufschwimmen der Bahn 2 auf dem anhängenden Luftpolster und somit eine Verschiebung der Kontaktlinie Bahn 2/Walze mit der Folge verhindert, dass sich die Kontaktfläche verringert. Die so auch bei großen Bahngeschwindigkeiten ausreichend große Kontaktfläche im Bereich der Vakuumkammer 8 ermöglicht es, die geforderten Zugkräfte zu übertragen. Die unabhängige Einstellbarkeit des Unterdrucks in der Vakuumkammer 7 ermöglicht es, diesen in Abhängigkeit von der Bahngeschwindigkeit nachzuführen, um so konstante Traktionsverhältnisse einzustellen. Bevorzugt wird der gewünschte Unterdruck in der ersten Vakuumkammer 7 in Abhängigkeit von der Bahngeschwindigkeit und/oder dem Bahnzug von einer Regel- oder Steuereinrichtung automatisiert eingestellt, beispielsweise indem ein Regelventil in der Zufuhrleitung 18 zur Vakuumkammer 7 betätigt wird. Ebenso ist es vorteilhaft möglich, durch eine Verdrehung des Innenbauteils die Position der Vakuumkammer 7 relativ zu der auflaufenden Bahn 2 in Abhängigkeit von der Bahngeschwindigkeit so festzulegen, dass ein maximal wirksamer Saugwinkel eingestellt ist.

In Figur 2 ist ein Längsschnitt quer zur Bahnlaufrichtung durch eine besonders vorteilhafte konstruktive Ausführungsform einer erfindungsgemäßen Zugwalze dargestellt. Diese Konstruktion ermöglicht es, den Mantel sehr einfach auszutauschen, um die Zugwalze verschiedenen Bahnen Materialien und/oder verschiedenen Bahnbreiten anzupassen. Es können so Mäntel 1 mit angepaßten Oberflächen (Gummi, Keramik, Friktionsbeschichtungen etc.), speziellen Ausgestaltungen und Anordnungen der Durchtrittsöffnungen und/oder speziellen Luftverteilmechanismen (Luftführungsnuten, Kunststoff- oder Metallsiebe etc.) und/oder mit verschiedenen Breiten der Saugflächen zur Anpassung auf die Bahnbreite eingesetzt werden.

Das Innenrohr 21 und das Außenrohr 11 reichen an der Anschlußseite in axialer Richtung über den Bereich des Mantels 1 hinaus und sind an ihrem in Figur 2 nicht dargestellten Ende im Gestell der Anlage verdrehbar gelagert. Das Innenrohr 21 ist dort an die Druckluftleitung 20 und das unterteilte Außenrohr 11 an die beiden Unterdruckleitungen 18,19 angeschlossen. An der entgegengesetzten Antriebsseite weist das Innenrohr 21 einen den Druckraum 14 verschließenden Zapfen 24 auf, über den ein Radiallager 25 gezogen ist, das in einer Aussparung eines Lagerteils 26 eingepaßt ist. Das Lagerteil 26 ist im Gestell 27 der Anlage über ein Radiallager 28 drehbar gelagert und über eine drehsteife Kupplung mit einem nicht dargestellten Drehantrieb verbunden. An seinem dem Mantel 1 zugewandten Ende des Lagerteils 26 ist radial außen eine ringförmige Seitenwand 29 festgeschraubt, deren Außendurchmesser dem Außendurchmesser des Mantels 1 entspricht. An der Seitenwand 29 ist der Mantel 1 mit seinem stirnseitigen Ende lösbar festgeschraubt.

Im Walzeninnern wird der druckdichte Bereich an beiden axialen Enden von ebenfalls ringförmigen Dichtwänden 30, 31 begrenzt, die fest mit dem Innenbauteil verbunden sind und bis an die Innenfläche des Mantels 1 reichen. Die Dichtwand 30 an der Antriebsseite ist auf der Außenseite des Innenrohrs 21 befestigt, die Dichtwand 31 an der Anschlußseite auf der Außenseite des Außenrohres 11. An den Dichtwänden 30, 31 sind zugleich die Trennwände 3, 4, 5, 6 mit ihren axialen Enden befestigt. An der Anschlußseite enthält die Lagerung des Mantels 1 ein Radiallager 32, dessen innerer Laufring fest auf dem Außenrohr 11 sitzt. Der äußere Laufring ist fest mit einem ringförmigen Lagerteil 33 verbunden, über das eine zweite ringförmige Seitenwand 34 gezogen und an diesem lösbar festgeschraubt ist. An der ringförmigen Seitenwand 34 ist das anschlußseitige Ende des Mantels 1 befestigt. Die Seitenwand 34 weist ebenfalls Durchgangsbohrungen 37 auf, die einen Druckausgleich von außen in den Bereich zwischen ihr und der Dichtwand 31 und somit über die Bohrungen 35 auch im Segment 23 und im Bereich zwischen der Dichtwand 30 und der Seitenwand 29 ermöglichen.

Die vorstehend beschriebene Einstellung des aus den Rohren 11, 21, den Dichtwänden 30, 31 und den nicht in Figur 2 dargestellten Trennwänden 3, 4, 5, 6 bestehenden Innenbauteils erfolgt derart, dass dieses um die Radiallager 25, 32 in die erforderliche Position gedreht wird. Im Betrieb rotiert der Mantel 1 um die beiden Radiallager 28, 32. Ein Wechsel des Mantels 1 kann sehr einfach durchgeführt werden, wie in der Zusammenbauzeichnung in Figur 3 dargestellt ist:

An der Antriebsseite wird der Mantel 1 von der Seitenwand 29 und an der Anschlußseite die Seitenwand 34 von dem Lagerteil 33 losgeschraubt. Anschließend kann der Mantel 1 mit der festverbundenen Seitenwand 34 in axialer Richtung abgezogen und gegen einen anders gestalteten Mantel 1 ausgetauscht werden. Die Gestaltung des Mantels 1 mit der ringförmigen Seitenwand 34 als Austauschteil hat den weiteren Vorteil, dass vor dem Einbau in die Seitenwand 34 zum Auswuchten Bohrungen eingebracht werden können.

In Figur 4 ist als Schaltschema die bevorzugte Vorrichtung dargestellt, mit der in den Vakuumkammern 7, 8 und der Druckkammer 14 die erforderlichen Druckverhältnisse eingestellt werden. Diese Vorrichtung benötigt nur ein regelbares Gebläse 38. Alternativ ist es möglich, jede Vakuum- oder Druckkammer 7, 8, 9 über die Leitungen 18, 19, 20 an ein eigenes Saug- oder Druckgebläse anzuschließen.

Bei der Ausführungsform nach Figur 4 mit nur einem Gebläse 38 enthält jede Unterdruckleitung 18, 19, die zu einer Vakuumkammer 7, 8 führt, ein regelbares Ventil 39, 40, mit dem sich der erforderliche Unterdruck in jeder Vakuumkammer 7, 8 regulieren läßt. Vor den beiden Ventilen 39, 40 sind die beiden Unterdruckleitungen 18, 19 zu einer Leitung zusammengeführt, die an der Saugseite des Gebläses 38 angeschlossen ist. Die an der Druckseite des Gebläses 38 angeschlossene Leitung 41 enthält ein weiteres Druckregelventil 42, bevor sie über einen Schalldämpfer 43 ins Freie führt. Vor dem Druckregelventil 42 ist an der Druckleitung 41 die zur Druckkammer 9 führende Druckleitung 20 angeschlossen, die ebenfalls ein Druckregelventil 44 enthält, um den Überdruck in der Druckkammer 9 regeln zu können. Die Schaltung nach Figur 4 ermöglicht es, in jeder Kammer 7, 8, 14 individuelle und regelbare Druckverhältnisse einzustellen. Bevorzugt erfolgt die Einstellung der Druckverhältnisse in den einzelnen Kammern automatisiert mittels der Regel- oder Steuereinrichtung, von der die Ventile 39, 40, 42, 44 in Abhängigkeit von der Bahngeschwindigkeit und/oder dem Bahnzug gesteuert werden.

## Patentansprüche

1. Zugwalze für bahnförmige Materialien, insbesondere für Papier- oder Kartonbahnen, Kunststoff- oder Metallfolien, mit einem um ein feststehendes Innenbauteil rotierend antreibbarem Mantel (1), der auf seiner gesamten Mantelfläche Luftdurchtrittsöffnungen aufweist, und mit einer im Umschlingungsbereich der Bahn (2) angeordneten Vakuumkammer (8), die mit Unterdruck beaufschlagbar ist, **dadurch gekennzeichnet, dass** im Innern des Mantels (1) in Laufrichtung der Bahn (2) unmittelbar vor der Vakuumkammer (8) eine weitere Vakuumkammer (7) angeordnet ist, in der unabhängig von dem Unterdruck in der Vakuumkammer (8) ein größerer Unterdruck als in dieser einstellbar ist, und dass im Innern des Mantels (1) in Laufrichtung der Bahn (2) auf die zweite Vakuumkammer (8) eine Druckkammer (9) folgt, in der ein Überdruck erzeugt wird.

2. Zugwalze nach Anspruch 1, **dadurch gekennzeichnet, dass** in der ersten Druckkammer (7) ein um mindestens 0,5 KPa, bevorzugt um 1 KPa bis 10 Kpa, größerer Unterdruck als in der zweiten Vakuumkammer (8) eingestellt werden kann.

3. Zugwalze nach Anspruch 1 oder 2, **dadurch gekennzeichnet, dass** die erste Vakuumkammer (7) einen Winkelbereich von mindestens 10°, bevorzugt 20° bis 90°, und die zweite Vakuumkammer (8) einen Winkelbereich von mindestens 30° umfaßt, wobei die zweite Vakuumkammer (8) einen größeren Winkelbereich als die erste Vakuumkammer (7) umfaßt.

4. Zugwalze nach einem der Ansprüche 1 bis 3, **dadurch gekennzeichnet, dass** der Mantel (1) an beiden axialen Enden an ringförmigen, drehbar gelagerten Lagerteilen (29, 33) lösbar befestigt ist und bei gelöster Befestigung in axialer Richtung von dem Innenbauteil abziehbar ist.

5. Zugwalze nach Anspruch 4, **dadurch gekennzeichnet, dass** das Innenbauteil ein sich koaxial zur Walzenachse erstreckendes Rohr (11) enthält,
- auf dem die Trennwände (3, 4, 5, 6) befestigt sind,
- das über Öffnungen (16) mit der Kammer (8) in Verbindung steht,
- das an einem axialen Ende an eine Unterdruckleitung (19) angeschlossen ist, und
- auf dem an einem Walzenende ein ringförmiges Lagerteil (33) drehbar befestigt ist, an dem ein Ende des Walzenmantels (1) lösbar befestigt werden kann.

6. Zugwalze nach Anspruch 5, **dadurch gekennzeichnet, dass** das Rohr (11) an dem anderen Ende der Walze drehbar in einem Lagerteil (26) gelagert ist, das mittels eines Drehantriebs drehbar in einem Gestell (27) gelagert ist und an dem eine ringförmige Seitenwand (29) als Lagerteil befestigt ist, an dem das Ende des Mantels (1) lösbar befestigt werden kann.

7. Zugwalze nach einem der Ansprüche 4 bis 6, **dadurch gekennzeichnet, dass** der Mantel (1) an einem axialen Ende fest mit einer ringförmigen Seitenwand (34) verbunden ist, die an dem drehbar gelagerten Lagerteil (33) festschraubbar ist.

8. Zugwalze nach einem der Ansprüche 5 bis 7, **dadurch gekennzeichnet, dass** das Rohr (11) in seinem Inneren in zumindest zwei sich über die axiale Länge des Walzenmantels (1) erstreckende Verteilkammern (12, 13, 14) unterteilt ist, die jeweils mit einer Vakuum- oder Druckkammer (7, 8, 9) in Verbindung stehen und am axialen Ende des Rohres (11) an getrennte Druckleitungen (18, 19, 20) angeschlossen sind.

9. Zugwalze nach einem der Ansprüche 1 bis 8, **dadurch gekennzeichnet, dass** zwei mit Unterdruck beaufschlagbare Vakuumkammern (7, 8) und eine mit Überdruck beaufschlagbare Druckkammer (9) im Innern der Walze vorhanden sind, die jeweils an Druckleitungen (18, 19, 20) mit regelbaren Ventilen (39, 40, 44) angeschlossen sind, wobei die Druckleitungen (18,19) der mit Unterdruck beaufschlagbaren Vakuumkammem (7, 8) zusammen der Saugseite eines Gebläses (38) zugeführt werden, die Druckseite des Gebläses (38) an eine über ein Druckregelventil (42) ins Freie führende Leitung (41) angeschlossen ist, und die Druckleitung (20) zur Druckkammer (9) vor dem Druckregelventil (42) an die Druckleitung (41) des Gebläses (38) angeschlossen ist.

10. Zugwalze nach einem der Ansprüche 1 bis 9, **gekennzeichnet durch** eine Regel- oder Steuereinrichtung, die-den Unterdruck in der ersten Vakuumkammer (7) in Abhängigkeit von der Bahngeschwindigkeit und/oder dem Bahnzug einstellt.

11. Zugwalze nach einem der Ansprüche 1 bis 10, **dadurch gekennzeichnet, dass** das feststehende Innenbauteil um die Walzenachse verdrehbar gelagert ist.

12. Zugwalze nach Anspruch 11, **gekennzeichnet durch** einen Stellmotor zum Drehen des Innenbauteils und **durch** eine Steuer- oder Regeleinrichtung, die den Stellmotor nach vorgegebenen Algorithmen steuert.

## Claims

1. Pull roll for web-like materials, especially for paper or board webs, plastic films or metal foils, having a cover (1) which can be driven in rotation around a stationary inner component and which, on its entire circumferential surface, has air passage openings, and having a vacuum chamber (8) which is arranged in the area in which the web (2) wraps around and to which vacuum can be applied, **characterized in that** in the interior of the cover (1), immediately upstream of the vacuum chamber (8) in the running direction of the web (2), there is arranged a further vacuum chamber (7) in which, irrespective of the vacuum in the vacuum chamber (8), a greater vacuum than in the latter can be set, and **in that** in the interior of the cover (1), in the running direction of the web (2), the second vacuum chamber (8) is followed by a pressure chamber (9), in which a positive pressure is produced.

2. Pull roll according to Claim 1, **characterized in that** a vacuum can be set in the first pressure chamber (7) which is at least 0.5 kPa, preferably 1 kPa to 10 kPa, greater than in the second vacuum chamber (8).

3. Pull roll according to Claim 1 or 2, **characterized in that** the first vacuum chamber (7) covers an angular range of at least 10°, preferably 20° to 90°, and the second vacuum chamber (8) covers an angular range of at least 30°, the second vacuum chamber (8) covering a greater angular range than the first vacuum chamber (7).

4. Pull roll according to one of Claims 1 to 3, **characterized in that** the cover (1) is detachably fixed at both axial ends to annular, rotatably mounted bearing parts (29, 33) and, when the fixing is released, can be pulled off the inner component in the axial direction.

5. Pull roll according to Claim 4, **characterized in that** the inner component contains a tube (11) that extends coaxially with respect to the roll axis,
- on which the dividing walls (3, 4, 5, 6) are fixed,
- which is connected to the chamber (8) via openings (16),
- which is connected at one axial end to a vacuum line (19), and
- to which, at one roll end, an annular bearing part (33) is rotatably fixed, to which one end of the roll cover (1) can be detachably fixed.

6. Pull roll according to Claim 5, **characterized in that** at the other end of the roll, the tube (11) is rotatably mounted in a bearing part (26), which is rotatably mounted in a frame (27) by means of a rotary drive and to which an annular side wall (29) is fixed as a bearing part, to which the end of the cover (1) can be detachably fixed.

7. Pull roll according to one of Claims 4 to 6, **characterized in that** at one axial end, the cover (1) is firmly connected to an annular side wall (34), which can be screwed firmly to the rotatably mounted bearing part (33).

8. Pull roll according to one of Claims 5 to 7, **characterized in that** in its interior, the tube (11) is subdivided into at least two distribution chambers (12, 13, 14) which extend over the axial length of the roll cover (1), each of which is connected to a vacuum or pressure chamber (7, 8,9) and, at the axial end of the tube (11), are connected to separate pressure lines (18, 19, 20).

9. Pull roll according to one of Claims 1 to 8, **characterized in that** in the interior of the roll there are two vacuum chambers (7, 8) to which vacuum can be applied and a pressure chamber (9) to which positive pressure can be applied, each of which is connected to pressure lines (18, 19, 20) with controllable valves (39, 40, 44), the pressure lines (18, 19) belonging to the vacuum chambers (7, 8) to which vacuum can be applied being fed together to the suction side of a blower (38), the pressure side of the blower (38) being connected to a line (41) that leads into the open air via a pressure regulating valve (42), and the pressure line (20) belonging to the pressure chamber (9) upstream of the pressure regulating valve (42) being connected to the pressure line (41) of the blower (38).

10. Pull roll according to one of Claims 1 to 9, **characterized by** a closed-loop or open-loop control device which sets the vacuum in the first vacuum chamber (7) as a function of the web speed and/or the web tension.

11. Pull roll according to one of Claims 1 to 10, **characterized in that** the stationary inner component is mounted such that it can rotate about the roll axis.

12. Pull roll according to Claim 11, **characterized by** an actuating motor for rotating the inner component and by an open-loop or closed-loop control device which controls the actuating motor in accordance with predefined algorithms.

## Revendications

1. Cylindre de traction pour des matériaux en bande, en particulier pour des bandes de papier ou de carton, des films en plastique ou en métal, comprenant une enveloppe (1) pouvant être entraînée en rotation autour d'un élément interne fixe, qui présente des ouvertures de passage d'air sur sa face périphérique totale, et comprenant une chambre à vide (8) disposée dans la zone d'enveloppement de la bande (2), qui peut être sollicitée avec une pression négative, **caractérisé en ce qu'**à l'intérieur de l'enveloppe (1) dans la direction d'avance de la bande (2), directement avant la chambre à vide (8) est disposée une autre chambre à vide (7) dans laquelle, indépendamment de la pression négative dans la chambre à vide (8), une pression négative plus importante que dans celle-ci peut être ajustée, et **en ce qu'**à l'intérieur de l'enveloppe (1) dans la direction d'avance (2) une chambre de pression (9) suit la deuxième chambre à vide (8), dans laquelle est générée une surpression.

2. Cylindre de traction selon la revendication 1, **caractérisé en ce que** dans la première chambre à vide (7), une pression négative d'au moins 0,5 KPa, de préférence d'environ 1 KPa à 10 KPa, plus importante que dans la deuxième chambre à vide (8), peut être ajustée.

3. Cylindre de traction selon la revendication 1 ou 2, **caractérisé en ce que** la première chambre à vide (7) comprend une zone angulaire d'au moins 10°, de préférence de 20° à 90°, et la deuxième chambre à vide (8) comprend une zone angulaire d'au moins 30°, la deuxième chambre à vide (8) comprenant une plus grande zone angulaire que la première chambre à vide (7).

4. Cylindre de traction selon l'une quelconque des revendications 1 à 3, **caractérisé en ce que** l'enveloppe (1) est fixée de manière détachable aux deux extrémités axiales à des éléments de palier annulaires montés rotatifs (29, 33), et peut être retirée de l'élément interne dans la direction axiale en cas d'une fixation desserrée.

5. Cylindre de traction selon la revendication 4, **caractérisé en ce que** l'élément interne contient un tube (11) s'étendant coaxialement à l'axe du cylindre,
- sur lequel sont fixées les parois de séparation (3, 4, 5, 6),
- qui est en communication avec la chambre (8) par le biais d'ouvertures (16),
- qui est raccordé à une extrémité axiale à une conduite de pression négative (19), et
- sur lequel est fixé rotatif au niveau d'une extrémité du cylindre, un élément de palier annulaire (33), sur lequel une extrémité de l'enveloppe du cylindre (1) peut être fixée de manière desserrable.

6. Cylindre de traction selon la revendication 5, **caractérisé en ce que** le tube (11) est monté rotatif, au niveau de l'autre extrémité du cylindre, dans un élément de palier (26), qui est monté rotatif dans un bâti (27) au moyen d'une commande en rotation, et sur lequel est fixée une paroi latérale annulaire (29) servant d'élément de palier, sur lequel l'extrémité de l'enveloppe (1) peut être fixée de manière desserrable.

7. Cylindre de traction selon l'une quelconque des revendications 4 à 6, **caractérisé en ce que** l'enveloppe (1) est connectée fixement à une extrémité axiale à une paroi latérale annulaire (34) qui peut être vissée fermement sur l'élément de palier (33) monté rotatif.

8. Cylindre de traction selon l'une quelconque des revendications 5 à 7, **caractérisé en ce que** le tube (11) est divisé dans son intérieur en au moins deux chambres de distribution (12, 13, 14) s'étendant sur la longueur axiale de l'enveloppe du cylindre (1), lesquelles chambres sont chacune en communication avec une chambre à vide ou de pression (7, 8, 9) et sont raccordées à l'extrémité axiale du tube (11) à des conduites de pression séparées (18, 19, 20).

9. Cylindre de traction selon l'une quelconque des revendications 1 à 8, **caractérisé en ce que** deux chambres à vide (7, 8) pouvant être sollicitées en pression négative et une chambre de pression (9) pouvant être sollicitée en surpression, sont prévues à l'intérieur du cylindre, lesquelles sont chacune raccordées à des conduites de pression (18, 19, 20) avec des soupapes réglables (39, 40, 44), les conduites de pression (18, 19) des chambres à vide (7, 8) pouvant être sollicitées en pression négative étant acheminées ensemble au côté d'aspiration d'un ventilateur (38), le côté de pression du ventilateur (38) étant raccordé à une conduite (41) donnant à l'air libre par l'intermédiaire d'une soupape de régulation de la pression (42), et la conduite de pression (20) pour la chambre de pression (9) étant raccordée avant la soupape de régulation de la pression (42) à la conduite de pression (41) du ventilateur (38).

10. Cylindre de traction selon l'une quelconque des revendications 1 à 9, **caractérisé par** un dispositif de réglage ou de commande qui ajuste la pression négative dans la première chambre à vide (7) en fonction de la vitesse de la bande et/ou de la traction de la bande.

11. Cylindre de traction selon l'une quelconque des revendications 1 à 10, **caractérisé en ce que** l'élément interne fixe est monté rotatif autour de l'axe du cylindre.

12. Cylindre de traction selon la revendication 11, **caractérisé par** un moteur de commande pour faire tourner l'élément interne et par un dispositif de commande ou de réglage qui commande le moteur de commande selon des algorithmes prédéfinis.
